# EUROPÄISCHE PATENTANMELDUNG

(11) **EP 1 407 840 A2**
(43) Veröffentlichungstag der Anmeldung: **14.04.2004**
(21) Anmeldenummer: 03021089.2
(22) Anmeldetag: 18.09.2003
(51) Int. Cl.: B21H 3/04

(54) **Radialrollkopf**

(30) Priorität: 11.10.2002 DE 10247566
(71) Anmelder: Fette GmbH, 21493 Schwarzenbek (DE)
(72) Erfinder: Focken, Andreas, Dipl.-Ing., 21493 Schwarzenbek (DE); Hagen, Peter, Dipl.-Ing., 21522 Hohnstorf (DE)
(74) Vertreter: Graalfs, Edo, Dipl.-Ing.

(57) **Zusammenfassung**

Radialrollkopf mit einem Halter, in dem drei in Winkelabständen um eine Rollachse verteilt angeordnete Rollen (16) drehbar gelagert sind, einem die Rollen (16) miteinander koppelnden Zahnradgetriebe, das ein zentrales, um die Rollachse drehbar gelagertes Zahnrad aufweist, einem Sperrnocken, der drehfest mit dem zentralen Zahnrad gekoppelt ist, einem Sperrmechanismus für den Sperrnocken, der den Sperrnocken in einer vorgegebenen Drehstellung verriegelt, eine in einem Federgehäuse angeordnete Federanordnung, die den Sperrnocken in der vorgegebenen Drehstellung in eine Drehrichtung vorspannt, einem Auslösemechanismus für den Sperrmechanismus derart, dass bei Betätigung des Auslösemechanismus die vorgespannte Federanordnung das zentrale Zahnrad und damit die Rollen um einen vorgegebenen Drehwinkel verdreht und die Federanordnung beim Weiterdrehen der Rollen durch Mitnahme vom Werkstück wieder gespannt wird, und der Sperrmechanismus den Sperrnocken nach einer vollen Umdrehung der Rollen automatisch erneut verriegelt, wobei ein axialer Durchgang (28,32,72) durch das zentrale Zahnrad, den Sperrnocken (30) und mindestens einem Teil des Federgehäuses gebildet ist.

## Beschreibung

Die Erfindung bezieht sich auf einen Radialrollkopf nach dem Oberbegriff des Patentanspruchs 1.

Bekanntlich weist ein Radialrollkopf, insbesondere ein Radialgewinderollkopf zwei oder drei Walzen oder Rollen auf mit Abflachungen, die in der Ruhestellung der Rollen einander zugekehrt sind. Von der Abflachung ausgehend hat der Umfang einen spiralförmigen Verlauf. An diesen schließt sich eine Walzfläche über einen Winkel von etwa 90° an. Beim Rollvorgang wird das Werkstück, beispielsweise eine Stange, die mit einem Gewinde versehen werden soll, zwischen die Rollen eingeführt. Das Werkstück wird mit Hilfe einer geeigneten Vorrichtung, beispielsweise einer Drehmaschine, um seine Achse in Drehung versetzt. Die Rollen sind mit einem Zahnradgetriebe gekoppelt, das seinerseits mittels einer Federanordnung betätigbar ist. Das zentrale Zahnrad, mit dem die Rollen über weitere Zahnräder gekoppelt sind, wird von der Federanordnung vorgespannt. Wird die Federanordnung ausgelöst bzw. die Sperrung des Mechanismus, setzt die Federanordnung die Rollen in Drehung, sodass sie im Reibschluss das Werkstück erfassen. Das Werkstück dreht dabei die Rollen weiter, und es kommt zu dem gewünschten Formvorgang. Bei diesem Vorgang wird außerdem die Federanordnung erneut gespannt. Bei einem Radialrollkopf findet stets nur eine Umdrehung der Rollen statt. Das Werkstück kann dabei mehrere Umdrehungen ausführen.

Ein Radialrollkopf mit den beschriebenen Merkmalen ist etwa aus DE 197 01 049 C1 bekannt, auf welche Druckschrift nachfolgend, auch im Hinblick auf die Offenbarung, ausdrücklich Bezug genommen wird. Aus diesem Stand der Technik ist auch bekannt, mit dem mittigen Zahnrad einen Sperrnocken zu koppeln, der in der Ruhestellung mit Hilfe eines geeigneten Sperrmechanismus gehalten ist. Der Sperrnocken weist einen Sperrabschnitt auf, der mit gegenüberliegenden Sperrstiften zusammenwirkt. Die Sperrstifte sind jeweils von einer Feder beaufschlagt, wobei die eine Feder stärker als die andere ist. In der Sperrstellung des Spermockens wirkt mithin der Sperrstift sperrend auf den Sperrnocken, der von der stärkeren Feder beaufschlagt ist. Wird der Sperrstift gegen die Feder bewegt, kann die Federanordnung, die exzentrisch am Sperrnocken angreift, den Sperrnocken um einen vorgegebenen Winkel verdrehen. Die Drehung des Sperrnockens wird durch die Zwangsdrehung aufgrund der Mitnahme durch das Werkstück weitergeführt, bis der zweite Sperrstift mit dem Sperrnocken in Anschlag gelangt und dadurch die Drehung beendet. Bei diesem Vorgang wird die Federanordnung erneut gespannt. Der erste Sperrstift gelangt wieder sperrend mit dem Sperrnocken in Eingriff, während der zweite Sperrstift aufgrund seiner geringeren Federkraft in eine Freigabestellung bewegt wird.

Die Betätigung des Sperrstifts mit der stärkeren Feder kann über einen Handhebel erfolgen, der mithin den Sperrmechanismus auslöst und den Beginn des Rollvorgangs in Gang setzt. Aus der genannten Druckschrift ist jedoch auch bekannt, diese Auslösung automatisch durch das Werkstück zu bewerkstelligen. Zu diesem Zweck wird der Handhebel von einem Stift betätigt, der seinerseits von einem Hebel betätigt wird, der schwenkbar im Federgehäuse gelagert ist. Das Federgehäuse ist gegenüber dem Halteflansch, der an einer Werkzeugmaschine angebracht wird, gegen Federkraft axial verstellbar. Ein Aufeinanderzubewegen von Federgehäuse und Flansch führt mithin zu einer Verschwenkung des Hebels und damit zur Auslösung des Sperrmechanismus. Die axiale Relativverstellung wird dadurch herbeigeführt, dass das Werkstück gegen einen mittigen Vorsprung zwischen den Rollen anfährt.

Der beschriebene Radialrollkopf arbeitet zufriedenstellend. Er hat jedoch den Nachteil, dass z.B. ein Gewinde nur im vorderen Bereich des Werkstücks geformt werden kann. Besteht hingegen die Aufgabe, ein Gewinde im größeren Abstand zum Ende des Werkstücks, beispielsweise einer Stange, zu formen, müssen hierfür andere Werkzeuge eingesetzt werden.

Der Erfindung liegt die Aufgabe zugrunde, einen Radialrollkopf zu schaffen, mit dem auch im größeren Abstand zum Ende des Werkstücks eine Formgebung durchgeführt werden kann.

Diese Aufgabe wird durch die Merkmale des Patentanspruchs 1 gelöst.

Bei dem erfindungsgemäßen Radialrollkopf, insbesondere Radialgewinderollkopf, ist ein axialer Durchgang durch das zentrale Zahnrad, den Sperrnocken und mindestens ein Teil des Federgehäuses gebildet.

Bei dem axialen Zusammenführen des Werkstücks und des Radialrollkopfs kann das Werkstück über eine gewünschte Strecke in den Rollkopf hinein bewegt werden, damit die Rollen an der gewünschten Stelle des Werkstücks die Formgebung durchführen können. Bei den bisher bekannten Rollköpfen, insbesondere auch nach der diskutierten 197 01 049 C1 ist zum einen der mittige Anschlag für die automatische Auslösung ein Hindernis zur Lösung der erfindungsgemäßen Aufgabe. Auch bei Wegfall eines solchen Anschlags besteht keine Möglichkeit, das Werkstück mehr oder weniger weit in den Rollkopf hinein zu führen, da das mittige Zahnrad und auch der Sperrnocken ein unüberwindliches Hindernis bilden. Dies trifft im Übrigen auch zu auf die Federanordnung, welche im bekannten Fall aus drei in gleichem Umfangsabstand angeordneten Zugfedern besteht, die am äußeren Ende am Federgehäuse und mit dem inneren Ende exzentrisch an einer mit den Sperrnocken verbundenen Scheibe angreifen. Auch die Federanordnung stellt für das Einführen des Werkstücks ein Hindernis dar.

Bei der erfindungsgemäßen Lösung ist der Sperrnocken mit einem axialen Durchgang versehen, und es versteht sich, dass mindestens eine Zugfeder, die auf den Sperrnocken wirkt, so angeordnet ist, dass sie außerhalb dieses Durchgangs am Sperrnocken angreift, um ihn entsprechend vorzuspannen.

Nach einer Ausgestaltung der Erfindung ist der Sperrnocken als hohle Kurbelwelle ausgebildet, deren eines Ende drehfest mit dem zentralen Zahnrad gekoppelt und deren anderes Ende im Federgehäuse drehbar gelagert ist. Mindestens eine Zugfeder greift an einem Kurbelarm an, der zwischen den Enden der Kurbelwelle liegt.

Nach einer weiteren Ausgestaltung der Erfindung greifen am Kurbelarm mehrere parallele Zugfedern an, die an einem Ende mit einem Joch verbunden sind, das schwenkbar im Federgehäuse gelagert ist. Da die am Kurbelarm angebrachten Federenden während der Betätigung auch in Umfangsrichtung bewegt werden, können die Federn durch das Joch diese Bewegung mitmachen. Die Anbindung des radial inneren Endes der Federanordnung etwa am Kurbelarm erfordert naturgemäß, dass bei einer vollen Umdrehung des Sperrnockens dieser nicht mitgenommen wird. Daher wird nach einer Ausgestaltung der Erfindung vorgesehen, dass der Angreifpunkt der Zugfeder am Kurbelarm von einem drehbar gelagerten Ring gebildet ist. Dieses Merkmal ist jedoch in Verbindung mit dem bereits beschriebenen Radialgewinderollkopf an sich bekannt.

Vorzugsweise wird der Kurbelarm von einer Scheibe mit einer exzentrischen Durchbohrung gebildet, die konzentrisch zum axialen Durchgang ist. Die Scheibe dient z.B. zur drehbaren Lagerung des Ringes, an dem die Federanordnung angreift.

Es ist zwar denkbar, mit einer Zugfeder die gewünschte Rollenumdrehung einzuleiten, nach einer Ausgestaltung der Erfindung ist jedoch vorteilhaft, an der Kurbelwelle zwei Kurbelarme vorzusehen mit einem Winkelversatz in Umfangsrichtung von etwa 180°, wobei an jedem Kurbelarm eine Zugfederanordnung angreifen kann in einer Weise, die bereits beschrieben wurde. Auch der zweite Kurbelarm kann von einer Scheibe mit exzentrischer Durchbohrung gebildet sein, auf der dann ein Lagerring für die Zugfederanordnung drehbar gelagert ist. Die Kurbelwelle ist vorzugsweise einteilig geformt.

Der Sperrnocken dient bekanntlich dazu, mit einem Sperrmechanismus, wie er beispielsweise oben beschrieben wurde, zusammenzuwirken, um den Rollenantrieb in einer Ausgangslage zu halten, aus der heraus die Federn die Rollen über einen bestimmten Winkel antreiben. Daher weist der Sperrnocken einen Sperrnockenabschnitt auf, der an dem Sperrnockenkörper angebracht ist. Der Sperrnockenkörper kann zum Beispiel von einer Scheibe gebildet sein, die zugleich den Kurbelarm bildet. Nach einer weiteren Ausgestaltung der Erfindung kann die Scheibe stirnseitig eine Ausnehmung aufweisen zur Aufnahme eines Sperrnockenelements, das z.B. mittels Schraubverbindung fest mit der Scheibe verbunden wird.

Bereits eingangs wurde die automatische Auslösung des Federantriebs für die Rollen erörtert. Dieser lässt sich auch bei dem erfindungsgemäßen Rollkopf durchführen, allerdings nicht durch einen zentralen Anschlag. Vielmehr muss auf andere Weise dafür gesorgt werden, dass beim Einfahren des Werkstücks in den Rollkopf eine Relativverschiebung zwischen dem Lagerbauteil für die Rollen bzw. dem Federgehäuse einerseits und dem Flansch zur Halterung des Rollkopfes andererseits die beschriebene Axialverschiebung herbeigeführt wird, um den Sperrmechanismus auszulösen.

Die Erfindung soll nachfolgend anhand eines Ausführungsbeispiels näher erläutert werden.
- Fig. 1: zeigt die Seitenansicht teilweise im Schnitt eines Radialrollkopfs nach der Erfindung.
- Fig. 2: zeigt die Vorderansicht des Rollkopfs nach Fig. 1 mit nur einer Rolle.
- Fig. 3: zeigt perspektivisch einen Sperrnocken mit Federantrieb für den Rollkopf nach den Figuren 1 und 2.
- Fig. 4: zeigt die Seitenansicht des Sperrnockens nach Fig. 3 ohne Federanordnung.
- Fig. 5: zeigt eine ähnliche Darstellung wie Fig. 3 mit einer anderen Ausführung des Federantriebs.

Der in den Figuren 1 und 2 dargestellte Radialrollkopf, beispielsweise Radialgewinderollkopf, gleicht von seinem grundsätzlichen Aufbau dem Radialrollkopf nach DE 197 01 049 C1. Daher wird auf diesen Stand der Technik ausdrücklich Bezug genommen. Lediglich die abweichenden konstruktiven Bestandteile werden nachfolgend detailliert erörtert.

Der in den Figuren 1 und 2 dargestellte Rollkopf weist einen Lagerteil 10 auf sowie ein Federgehäuse 12 und einen Flansch 14. Die genannten Teile können axial fest miteinander verbunden sein, beispielsweise über eine Verschraubung. Der Flansch 14 kann jedoch, wie dies in DE 197 01 049 C1 erläutert und gezeigt ist, axial gegen Federkraft zum Gehäuse 12 verschiebbar sein, um eine automatische Auslösung des Rollenantriebs zu bewerkstelligen.

Im Lagerteil 10 sind drei in Umfangsrichtung gleichmäßig beabstandete Rollen drehbar gelagert, von denen eine bei 16 dargestellt ist. Wie in Fig. 2 zu erkennen, weisen die Rollen 16 wie üblich eine Abflachung auf, und die Abflachungen aller drei Rollen 16 sind in der Ausgangsposition der Rollen 16 einander zugekehrt.

Die Rollen 16 sind auf nicht gezeigten Achsen drehbar gelagert, wobei eine Mitnehmerscheibe 18 mit der Rolle 16 in Dreheingriff ist. Die Mitnehmerscheibe ist ihrerseits mit dem Mitnehmerabschnitt eines nicht gezeigten Zahnrads in Eingriff. Wird das Zahnrad gedreht, wird auch die Rolle 16 gedreht. Ein Abschnitt 20 der Achse ist in einer Frontplatte 22 angebracht. Zwischen der Frontplatte 20 und dem rückwärtigen Lagerbauteil sind Distanzstücke 22 durch Verschraubung angebracht.

In einer vorderen Platte 26 des Lagerteils 10 ist eine mittige Öffnung 28 vorgesehen. Die mittige Öffnung ist ausgerichtet mit einer Platte 30 bzw. deren mittigen Öffnung 32. In den ausgerichteten Öffnungen 28, 32 ist ein Lagerzapfen eines nicht gezeigten mittigen Zahnrads drehbar gelagert, das mit den Zahnrädern kämmt, die in Dreheingriff mit den Rollen 16 stehen, wie dies an sich bekannt ist. Das mittige nicht gezeigte Zahnrad hat auf der in Fig. 1 rechten Seite eine Drehangriffsmöglichkeit, beispielsweise in Form einer Klaue, wie dies auch für die Mitnehmerscheibe 18 dargestellt ist. Diese Klaue steht in Dreheingriff mit einer Kurbelwelle 30, wie sie in den Figuren 3 und 4 angedeutet ist. Die Kurbelwelle 30 ist hohl und weist einen Endabschnitt 32 und einen Endabschnitt 34 auf. Der Endabschnitt 34 steht, wie erwähnt, mit dem mittigen Zahnrad in Dreheingriff. Der Endabschnitt 32 ist innerhalb des Federgehäuses 12 drehbar gelagert (im Einzelnen nicht gezeigt). Einstückig mit der Kurbelwelle 30 sind zwei scheibenförmige Wangen 36, 38 geformt. Diese sind exzentrisch, wobei die Wangen 36, 38 um annähernd 180° zueinander in Umfangsrichtung versetzt liegen. Wie aus Fig. 3 zu erkennen, läuft auf dem Kreisumfang der Wange 36 ein Ring 40.
Die Lagerung des Ringes 40 auf der Wange 36 ist im Einzelnen nicht dargestellt. Der Ring 40 hat einen radialen kreisbogenförmigen Ansatz 42 mit Löchern, in denen die Enden von vier Zugfedern 44 verbunden sind. Die Zugfedern sind am anderen Ende mit einem Joch 46 verbunden. Das Joch 46 weist ein mittiges Loch 48 auf zur schwenkbaren Lagerung innerhalb des nicht im Einzelnen dargestellten Federgehäuses. In der dargestellten Position üben die Federn eine Zugkraft auf die Wange 36 aus. Die Anordnung ist derart, dass ein Moment in Umfangsrichtung erzeugt wird, welches versucht, die Kurbelwelle 30 zu verdrehen. In Fig. 3 ist zu erkennen, dass die Wange 38 an der Stirnseite eine Ausnehmung 50 aufweist. Die Ausnehmung 50 dient zur Aufnahme eines Sperrnockenelements, das in Verbindung mit Fig. 5 noch beschrieben wird. Grundsätzlich hat das Sperrnockenelement die Aufgabe, mit einem Sperrmechanismus zusammenzuwirken, um die gezeigte Anordnung und damit die Rollen 16 in einer Ausgangsposition zu halten, die in Fig. 2 angedeutet ist. Hierzu wird das Nockenelement von dem nicht gezeigten Sperrmechanismus gehalten. Ein solcher Sperrmechanismus ist etwa in der DE 197 01 049 C1 beschrieben und dargestellt. Wird der Sperrmechanismus gelöst, können die Federn 44 eine Verschwenkung der Nockenwelle 30 vornehmen, wodurch auch die Rollen 16 über einen bestimmten Drehwinkel gedreht werden in Reibungseingriff mit dem nicht gezeigten Werkstück. Anschließend nimmt das Werkstück die Rollen 16 mit und damit auch die Nockenwelle 30, sodass nach einer Umdrehung der Nockenwelle 30 der Sperrmechanismus wieder greift und die Federn 44 erneut gespannt sind. Wie schon mehrfach erwähnt, ist ein Federantrieb zur Anfangsdrehung der Rollen eines Rollkopfs grundsätzlich bekannt.

In Fig. 5 ist gezeigt, dass auch auf der kreisförmigen Wange 38 ein Ring 52 drehbar gelagert ist, der einen radialen Ansatz 54 aufweist, mit dem vier weitere Zugfedern 56 verbunden sind, die am anderen Ende mit einem Joch 58 verbunden sind. Das Joch ist an einem Zapfen 60 an einer Platte 62 des im Übrigen nicht gezeigten Federgehäuses schwenkbar gelagert. In Fig. 5 ist auch ein Lagerzapfen 64 für das Joch 46 dargestellt. Wie erkennbar, greifen die Federn 44, 56 an gegenüberliegenden Seiten an der Kurbelwelle 30 an und üben ein Moment in der gleichen Richtung aus.

In Fig. 5 ist auch gezeigt, dass ein Sperrnockenelement 66 in der Ausnehmung 52 angebracht und mittels einer Schraube 68 befestigt werden kann. Auf die Einzelheiten des Sperrnockenelements 66 soll nicht eingegangen werden. Es wirkt in der gleichen Weise, wie dies in DE 197 01 049 C1 beschrieben oder auch in der Firmenschrift der Anmelderin "Rollsysteme" aus dem Jahre 1994 ausführlich dargestellt ist.

Die Entriegelung des Sperrnockenelements 96 kann mit Hilfe eines Hebels erfolgen, der bei 70 in den Figuren 1 und 2 angedeutet ist.

Wie erkennbar, ergibt sich durch die beschriebene Konstruktion ein axialer Durchgang durch den gesamten Rollkopf, und zwar durch die Öffnungen 32, 28, die Kurbelwelle 30 sowie durch weitere Durchgänge in Teilen innerhalb des Federgehäuses 12 und im Flansch 14, was durch die teilweise gestrichelten Linien 72 in Fig. 1 angedeutet ist. Dadurch kann ein stangenförmiges Werkzeug beliebig weit in den gezeigten Rollkopf hineingeführt und an einer gewünschten Stelle im Abstand zum freien Ende mit einer Formgebung versehen werden.

Falls eine automatische Auslösung des Sperrmechanismus über den Hebel 70 innerhalb des Rollkopfes erfolgen soll, wie dies etwa in DE 197 01 049 C1 beschrieben ist, dann ist eine Relativverstellung zwischen Federgehäuse 17 und Flansch 14 erforderlich. Außerdem ist erforderlich, dass mit Hilfe des Werkstücks oder des das Werkstück tragenden Einspannkopfes, beispielsweise einer Drehbank, ein Druck auf den Rollkopf ausgeübt wird, sodass dieser auf den Flansch 14 zu bewegt wird, wodurch der bekannte Auslösemechanismus wirken kann.

## Patentansprüche

1. Radialrollkopf mit einem Halter, in dem drei in Winkelabständen um eine Rollachse verteilt angeordnete Rollen drehbar gelagert sind, einem die Rollen miteinander koppelnden Zahnradgetriebe, das ein zentrales, um die Rollachse drehbar gelagertes Zahnrad aufweist, einem Sperrnocken, der drehfest mit dem zentralen Zahnrad gekoppelt ist, einem Sperrmechanismus für den Sperrnocken, der den Sperrnocken in einer vorgegebenen Drehstellung verriegelt, eine in einem Federgehäuse angeordnete Federanordnung, die den Sperrnocken in der vorgegebenen Drehstellung in eine Drehrichtung vorspannt, einem Auslösemechanismus für den Sperrmechanismus derart, dass bei Betätigung des Auslösemechanismus die vorgespannte Federanordnung das zentrale Zahnrad und damit die Rollen um einen vorgegebenen Drehwinkel verdreht und die Federanordnung beim Weiterdrehen der Rollen durch Mitnahme vom Werkstück wieder gespannt wird, und der Sperrmechanismus den Sperrnocken nach einer vollen Umdrehung der Rollen automatisch erneut verriegelt, **dadurch gekennzeichnet, dass** ein axialer Durchgang (28, 32, 72) durch das zentrale Zahnrad, den Sperrnocken (30) und mindestens einem Teil des Federgehäuses gebildet ist.

2. Radialrollkopf nach Anspruch 1, **dadurch gekennzeichnet, dass** der Sperrnocken als hohle Kurbelwelle (30) ausgebildet ist, deren eines Ende (34) drehfest mit dem zentralen Zahnrad gekoppelt ist und deren anderes Ende (32) im Federgehäuse drehbar gelagert ist und mindestens eine Zugfeder (44) an einem zwischen den Enden der Kurbelwelle (30) liegenden Kurbelarm (36, 38) angreift.

3. Radialrollkopf nach Anspruch 2, **dadurch gekennzeichnet, dass** der Angreifpunkt der Zugfeder (44, 56) am Kurbelarm von einem drehbar gelagerten Ring (40, 52) gebildet ist.

4. Radialrollkopf nach Anspruch 2 oder 3, **dadurch gekennzeichnet, dass** am Kurbelarm mehrere parallele Zugfedern (44, 56) angreifen, die am anderen Ende mit einem Joch (46, 58) verbunden sind, das schwenkbar im Federgehäuse gelagert ist.

5. Radialrollkopf nach einem der Ansprüche 2 bis 4, **dadurch gekennzeichnet, dass** der Kurbelarm von einer Scheibe (36, 38) mit exzentrischer Durchbohrung gebildet ist, die konzentrisch zum Durchgang (72) ist.

6. Radialrollkopf nach einem der Ansprüche 2 bis 5, **dadurch gekennzeichnet, dass** die hohle Kurbelwelle (30) zwei Kurbelarme aufweist, die um einen Winkel von etwa 180° versetzt angeordnet sind und an jedem der Arme eine Zugfederanordnung angreift.

7. Radialrollkopf nach Anspruch 5 und 6, **dadurch gekennzeichnet, dass** auch der zweite Kurbelarm von einer Scheibe gebildet ist mit exzentrischer Durchbohrung.

8. Radialrollkopf nach einem der Ansprüche 2 bis 7, **dadurch gekennzeichnet, dass** die Kurbelwelle (30) einteilig geformt ist.

9. Radialrollkopf nach einem der Ansprüche 1 bis 8, **dadurch gekennzeichnet, dass** ein Sperrnockenelement (66) an einem Sperrnockenkörper mittels Schraubbefestigung (68) angebracht ist.

10. Radialrollkopf nach Anspruch 4 und 9, **dadurch gekennzeichnet, dass** der Sperrnockenkörper von einer Scheibe (38) gebildet ist.

11. Radialrollkopf nach Anspruch 10, **dadurch gekennzeichnet, dass** die Scheibe (38) eine exzentrische Ausnehmung aufweist, in der ein Abschnitt des Sperrnockenelements (66) annähernd passend' aufgenommen ist.
